# DEMANDE DE BREVET EUROPEEN

(11) **EP 2 353 570 A1**
(43) Date de publication de la demande: **10.08.2011**
(21) Numéro de dépôt: 11364001.5
(22) Date de dépôt: 03.02.2011
(51) Int. Cl.: A61H 3/02

(54) **Dispositif pour maintenir verticalement sur le sol et à l'envers une canne anglaise sans l'aide de support externe**

(30) Priorité: 08.02.2010 FR 1000507
(71) Demandeur: Blondel, Georges, 29630 Plougasnou (FR)
(72) Inventeur: Blondel, Georges, 29630 Plougasnou (FR)

(57) **Abrégé**

L'invention concerne un dispositf permettant de maintenir en position verticale inversée une canne anglaixse, sans l'aide de support externe.
Le dispositif est constitué par une tige ou patte fixée à l'extrémitée de la poignée de la canne anglaise verticalement vers le haut, et dont l'extrémitée (C) forme un triangle de sustentation (A B C) avec les pointes supérieures (A et B) de la gouttière de la canne anglaise, le centre G2 du triangle se trouvant à la verticale du centre de gravité G1 de la canne lorsque cette dernière est retournée à l'envers.
La patte est fixée sur la poignée de la canne anglaise par l'intermédiaire d'une cheville tournant sur elle-même et aisément déboitable.

## Description

La présente invention concerne un dispositif pour maintenir verticalement sur le sol et à l'envers une canne anglaise.
Les cannes anglaises sont peu stables du fait que la tête est plus lourde que le pied, elle glisse contre un support, comme une chaise, une table, un mur... donc souvent hors de portée de la main. Le fait de l'avoir verticalement à côté de soi permet de l'avoir toujours à portée de la main et facile à saisir.
Plusieurs dispositifs ont été proposés pour maintenir des cannes anglaises verticalement à l'envers ou à l'endroit.

Mais tous s'avèrent :
Trop complexes
Trop lourds
Trop peu stables
Obligeant à des modifications notables de la forme orthopédique
D'une manipulation contraignante
Enfin onéreux à mettre en oeuvre

Le but de la présente invention est de remédier aux inconvénients des accessoires déjà connus.

Ce dispositif est on ne peut plus simple parce qu'il n'est constitué que d'une seule pièce et d'un orifice sur la poignée.

Le principe consiste à fixer sur la poignée de la canne anglaise une tige que nous nommerons la '.'patte" qui, dirigée verticalement vers le haut va dessiner avec les pointes A et B de la gouttière de la canne un triangle de sustentation ABC dont le centre de gravité G2 se trouvera à la verticale du centre de gravité G1 de la canne lorsqu'on la retournera à l'envers.

La longueur de la patte sera telle que l'inclinaison de la canne déposée sur le sol à l'envers placera son centre de gravité selon les caractéristiques ci-dessus.
La forme de la patte comportera une, deux ou trois petites oreilles , qui dépasseront légèrement de la poignée pour qu'elle soit facilement manipulée avec le pouce ou l'index.
La "patte" peut pivoter sur elle-même afin de n'être plus encombrante. La patte sera fixée à la poignée par une cheville, par exemple coulée en monobloc avec la patte.
Un plastique souple et élastique est préconisé.
Cette cheville sera suffisamment souple pour s'extraire de l'orifice de la poignée d'une simple pression de la main.
Cette caractéristique très intéressante et importante servira de sécurité en cas de faux mouvement. En se détachant, elle ne présentera donc plus aucun danger et sera facile à remettre par simple pression.
Cette cheville comportera 1,2,3 ou 4 de préférence, 4 fentes qui correspondront à 1, 2, 3 ou 4 petits ergots autour du trou de la poignée. Elle permettra de maintenir la patte dans des positions prédéfinies, notamment verticalement vers le haut, celle utilisée pour poser la canne librement sur le sol en la retournant.
A la place de cette cheville on pourra utiliser une vis, auquel cas il faudra que ce soit l'extrémité de la poignée qui se détache.
Subsidièrement dans le cas fréquent où on utilise 2 cannes, on fixera un" velcro" (marque déposée) ou des aimants sur le pourtour extérieur de la gouttière qui rendront les 2 cannes solidaires quand on les retournera côte à côte sur le sol décuplant ainsi la stabilité de l'ensemble.

La cheville peut être solidaire de la patte, et dans ce cas l'orifice est dans la patte. (figure 5)

La patte peut aussi tourner selon un axe perpendiculaire à la poignée et à la canne. La cheville, solidaire de la patte ou de la poignée se glisse alors dans deux oeillets solidaires respectivement de la poignée ou de la patte. (figure 6)

## Revendications

1. Dispositif pour maintenir en position verticale inversée une canne anglaise **caractérisé en ce qu'**il est constitué par une tige ou patte fixée à l'extrémité de la poignée de la canne anglaise, verticalement vers le haut et dont l'extrémité ( C ) forme un triangle de sustentation ( A B C ) avec les pointes supérieures ( A et B )de la gouttière de la canne anglaise, le centre G2 du triangle se trouvant à la verticale du centre de gravité G1 de la canne lorsque cette dernière est retournée à l'envers.

2. Dispositif selon la revendication 1 **caractérisé en ce qu'**il concerne une cheville tournant sur elle-même et aisément déboitable qui permet de fixer la patte à la poignée de la canne .

3. Dispositif selon l'une des revendications précédentes **caractérisé en ce qu'**il comprend en outre un" Velcro " ou desaimants fixés sur le pourtour extérieur de la gouttière de la canne permettant à deux cannes anglaises équipées chacune d'un dispositif selon l'une des revendications précédentes d' être solidarisées lorsqu'on les pose côté à côté sur le sol à l' envers.

4. Dispositif selon la revendication 1 **caractérisé en ce qu'**il concerne une tige ou patte pivotant selon un axe perpendiculaire à la poignée et à la canne.
